# EUROPÄISCHE PATENTSCHRIFT

(11) **EP 0 408 837 B1**
(45) Veröffentlichungstag und Bekanntmachung des Hinweises auf die Patenterteilung: **02.12.1992**
(21) Anmeldenummer: 90106350.3
(22) Anmeldetag: 03.04.1990
(51) Int. Cl.: E01B 27/10, E01B 27/02

(54) **Vorrichtung für Schotterbett-Reiningungsmaschinen**
Device for ballast cleaning machines
Dispositif pour machines à nettoyer le ballast

(30) Priorität: 18.07.1989 AT 1736/89
(43) Veröffentlichungstag der Anmeldung: 23.01.1991
(73) Patentinhaber: Franz Plasser Bahnbaumaschinen- Industriegesellschaft m.b.H., 1010 Wien (AT)
(72) Erfinder: Theurer, Josef, A-1010 Wien (AT); Oellerer, Friedrich, A-4040 Linz (AT)
(74) Vertreter: Rau, Manfred, Dr. Dipl.-Ing.

(56) Entgegenhaltungen:
- AT-B- 235 328
- GB-A- 1 260 400
- RAILWAY TRACK AND STRUCTURES. Oktober 1987, BRISTOL, CONN US Seiten 17 - 21; "'Super System' for ballast undercutting/cleaning"

## Beschreibung

Die Erfindung betrifft eine Vorrichtung für eine gleisverfahrbare Schotterbett-Reinigungsmaschine, die mit dieser für eine gemeinsame kontinuierliche (non-stop) Vorfahrt verbunden und zur Aufnahme von in Arbeitsrichtung vor einem unterhalb des Gleisgerippes querverlaufenden Räumketten-Quertrum der Reinigungsmaschine am Gleis liegenden bzw. zwischengelagerten Schotter und zur Abgabe desselben auf die freigelegte Bettung ausgebildet ist.

Die Reinigung bzw. Erneuerung des Schotters von Eisenbahngleisen ist in den letzten Jahren nicht nur auf Grund der zwangsläufigen Blockierung des immer stärker werdenden Verkehrs auf dem Gleis während dieser Reinigungsarbeit, sondern auch durch den Umstand schwieriger geworden, daß nicht nur die obere Schotterschicht in einem Arbeitsdurchgang gereinigt werden soll, sondern in wirtschaftlicher Weise eine wesentlich tiefere, unterhalb des angehobenen Gleises oft bis zum Planum reichende Schotterschicht. Dadurch ist die Menge des bei dieser Gleisunterhaltsarbeit umzusetzenden Schotters beträchtlich größer und die Leistung bzw. die Vorrückgeschwindigkeit derartiger Schotterbett-Reinigungsmaschinen vergleichsweise aber kleiner. -- Das Erneuern der Schotterbettung von Eisenbahngleisen umfaßt grundsätzlich das Ausräumen des Schotterbettes, die Reinigung des gesamten geräumten Schotters mit Rückleitung und Verteilung des gereinigten Schotters, sowie den Abtransport des Abraumes. Dies wird mit Schotterbett-Reinigungsmaschinen ausgeführt, die eine unterhalb des Gleisgerippes quer-einführbare Schotter-Räumkette, eine Gleis-Hebevorrichtung sowie ein Schotter-Reinigungssieb und Förderbänder zum Schotter-Wiedereinbringen und zum Abtransport des Abraumes aufweisen. Mit Hilfe der unterhalb des gehobenen Gleisgerippes querverlaufenden Schotter-Räumkette wird grundsätzlich die ganze Breite des Schotterbettes in einem Durchgang ausgeräumt, so daß die Maschine nur sehr langsam vorrücken kann, selbst unter maximaler Ausnutzung der Arbeitskapazität der Maschine. Diese Vorfahrt wird aber noch langsamer, je tiefer diese Schotterbett-Schicht ausgeräumt werden soll. Weiters wird, um den Verkehr auf dem Gleis nicht zu stark zu behindern, diese Erneuerung immer nach längeren Zeitspannen durchgeführt und oft erst nach zu langer Zeitdauer, so daß der Schotter stark verkrustet und das Wasser nicht mehr abfließen kann, wodurch die gesamte Erneuerung noch aufwendiger wird. Es ist auch bekannt - um den Abfluß des Wassers zu erleichtern, ohne eine Erneuerung des Schotters über die ganze Breite des Gleises durchzuführen - den Schotter lediglich mittels sogenannter Flankenreinigungsmaschinen auf den Seitenbanketten des Gleises zu entfernen und zu reinigen. Derartige Flankenreinigungsmaschinen arbeiten mit einer Vorrückgeschwindigkeit, die etwas höher ist als diejenige von Maschinen, die den Schotter auf der ganzen Breite des Gleises in einem Arbeitsdurchgang erneuern.

Es ist - gemäß AT-PS 375 426 der gleichen Anmelderin bzw. Patentinhaberin - eine Schotterbett-Reinigungsmaschine bekannt, die mit einem Doppel-Sieb ausgestattet ist, um die Leistung des Schotter-Reinigungsvorganges zu erhöhen. Diese weist eine endlose, durch das angehobene Gleisgerippe quer-einführbare Förder- bzw. Räumkette auf, an deren aufsteigendem Förderteil eine zusätzliche, endlos ausgebildete Hilfs-Förderkette vorgesehen ist, um leistungsmäßig noch mehr Schotter aufnehmen und um insgesamt ein größeres Schottervolumen bei schnellerer Durchfahrt reinigen zu können. Das unter dem Gleis querverlaufende und unmittelbar im Bereich der Gleis-Hebevorrichtung angeordnete Quertrum der Förder- bzw. Räumkette fördert somit den Schotter über die Förder- und Räumkette und über diese zusätzliche Hilfs-Förderkette bis zu dem Doppel-Sieb, das sich zur Erhöhung der Reinigungskapazität aus zwei in Maschinenlängsrichtung hintereinander angeordneten Siebeinheiten zusammensetzt. Der verunreinigte Schotter wird mit dieser bekannten Maschine mit Hilfe des Quertrums unter Bildung einer Schotterbettlücke seitlich weggeräumt und gemeinsam mit der Förder-Hilfskette zur Siebanlage hochtransportiert. Dabei wird das Gleis in diesem Bereich durch die Gleis-Hebevorrichtung kontinuierlich angehoben, so daß insbesondere auch eine Schotter-Räumvorrichtung mit vergrößerter Arbeitshöhe des Quertrums sowohl für niedrige Schotterbettungen als auch für einen tieferen Aushub problemlos einsetzbar ist. Der durch die Doppel-Siebanlage gereinigte Schotter wird auf einem Schotter-Abwurf-Förderband für eine Verteilung unmittelbar hinter dem Quertrum in die Schotterbettlücke transportiert. Der Abraum wird mit einer Abraum-Förderband-Anordnung auf der Maschine vorgeordnete Schottergut-Verladewaggons abgeworfen. Diese Schotterbett-Reinigungsmaschine hat sich in der Praxis gut bewährt und ermöglicht bereits eine sehr leistungsfähige Reinigung mit einer höheren, für die Einbettung insbesondere stark befahrener Gleise zweckmäßigen Schotterbettung.

Es ist weiters - gemäß AT-PS 235 328 - eine Schotterbett-Reinigungsmaschine bekannt, die aus zwei miteinander gekuppelten und gemeinsam verfahrbaren Einzel-Maschinen mit jeweils einem auf zwei in relativ kurzem Abstand hintereinander angeordnete Fahrwerke abgestützten Maschinenrahmen besteht, wobei die vordere Maschine mit zwei Schotter-Flanken-Aushubvorrichtungen und einem diesen zugeordneten Reinigungssieb und die hintere Maschine mit einer quer unterhalb des Gleises einführbaren Räumkette und einem dieser zugeordneten Reinigungssieb sowie jeweils mit Schotterverteil- und Abraum-Förderbändern ausgerüstet ist. Mit dieser Maschinen-Kombination, die keine Gleis-Hebevorrichtung aufweist, kann der Schotter in beiden Flankenbereichen und im gleichen Arbeitsdurchgang vom Gleis-Mittelbereich aufgenommen, gereinigt und durch ein gemeinsames Förderband mit der Wiedereinbring-Vorrichtung der hinteren Maschine auf die gesamte durch die Quer-Räumkette freigelegte Gleisbettung zugeführt werden. Bei Einsatz als Einzelmaschine wird der von den Flanken aufgenommene Schotter gereinigt und über Schotterauslässe auf die gleiche Seite der Flanken wieder zugeführt. Mit dieser bekannten Kombination zweier miteinander gekuppelter einzelner Reinigungsmaschinen mit jeweils kurzem Achsabstand der diese Maschinen tragenden Fahrwerke kann - da auch keine Gleis-Hebevorrichtung vorgesehen ist - nur ein langsamer Arbeitsfortschritt erzielt werden.

Es ist ferner - gemäß US-PS 4,705,115 - eine Schotterbett-Reinigungsmaschine bekannt, die aber insgesamt konstruktiv aufwendig ist und auch eine relativ aufwendige und in einer zur Gleisachse senkrechten Ebene endlos umlaufende, breite Räumkette aufweist. Die Maschine besteht aus der in Maschinen-Querrichtung unterhalb des Gleises einführbaren, endlosen Räumkette, der in Arbeitsrichtung an jeder Maschinenlängsseite ein relativ großes Schaufelrad mit einer Vielzahl von eimerförmigen Schaufeln vorgeordnet ist. Mit diesen um eine querverlaufende Achse drehbaren Schaufelrädern wird der Schotter aus den beiden Flankenbereichen der Schotterbettung aufgenommen, etwa bis zur halben Maschinenhöhe hochgefördert und über Förderbänder quer zur Maschinenlängsrichtung über die Schienen in die Gleismitte und anschließend unter Überbrückung des Quertrums über Förderbänder in Maschinenlängsrichtung transportiert, sowie unmittelbar hinter dem Quertrum auf das Gleis - wieder ungereinigt - abgeworfen. Der durch die Räumkette unterhalb des Gleises aufgenommene Schotter wird in einer nachgeordneten Siebanlage gereinigt und anschließend auf beide Flankenbereiche abgeworfen. Diese Schotterbett-Reinigungsmaschine reinigt daher lediglich den unterhalb der Schwellen eines nicht angehobenen Gleises befindlichen Schotter, während der Flankenschotter mit den relativ komplizierten Schaufelrädern umständlich hoch-, quer über die Schienen und anschließend längs-transportiert sowie schließlich ungereinigt auf die freigelegte Bettung in der Gleismitte abgeworfen wird.

Schließlich ist - gemäß einem Artikel in der Zeitschrift "Railway Track & Structures", Okt. 1987, Seiten 17,18,20 und 21 - eine aus zwei voneinander unabhängig verfahrbaren Schotterbett-Reinigungsmaschinen gebildete Maschinen-Anordnung bekannt (vgl. Oberbegriff des Anspruchs 1). Die in Arbeitsrichtung vorgeordnete Maschine weist an jeder Maschinenlängsseite ein solches - gemäß der US-PS 4,705,115 - mit eimerförmigen Schaufeln versehenes Schaufelrad und eine mittig angeordnete Siebanlage auf. Der durch die Schaufelräder im Flankenbereich aufgenommene Schotter wird über ein Förderband der Siebanlage zugeführt und von dieser wieder über den Flankenbereichen zur Zwischenlagerung abgeworfen. Durch die beiden Schaufelräder der nachfolgenden Reinigungsmaschine wird der abgeworfene "gereinigte" Schotter auf beiden Flanken wieder aufgenommen, hoch- und quer über die Schienen befördert sowie in Längsrichtung transportiert und - unter Überbrückung des Quertrums einer endlosen, unterhalb des nicht angehobenen Gleises querverlaufenden Förderkette - auf die freigelegte Bettung in Gleismitte abgeworfen. Der durch die Förderkette unterhalb der Schwellen im Mittelbereich aufgenommene Schotter wird nach der Reinigung auf die beiden Flankenbereiche abgeworfen. Die beiden aufwendigen Schaufelräder mit den beiden Quer-Förderbändern und dem bis über das Ketten-Quertrum reichenden Förderband in halber Maschinenhöhe bilden somit eine Vorrichtung für eine gleisverfahrbare Schotterbett-Reinigungsmaschine zur Aufnahme von in Arbeitsrichtung vor einem unterhalb des Gleisgerippes querverlaufenden Räumketten-Quertrum der Reinigungsmaschine am Gleis liegenden bzw. zwischengelagerten Schotter und zur Abgabe desselben auf die freigelegte Bettung. Die Durchführung erfordert aber insgesamt einen relativ hohen konstruktiven Aufwand mit insgesamt vier Schaufelrädern und außerdem eine zweifache seitliche Ablagerung des gereinigten Flankenschotters und dessen umständliche, zweifache Wiederaufnahme sowie einen anschließenden zeit- und arbeitsaufwendigen Hoch-, Quer- und Längstransport über das Quertrum der endlosen Räumkette, wobei - da auch keine Gleisanhebung erfolgtinsgesamt keine Leistungssteigerung mit rascher Vorfahrt erzielbar ist.

Die Aufgabe der Erfindung besteht nun darin, eine Vorrichtung für eine gleisverfahrbare Schotterbett-Reinigungsmaschine der eingangs beschriebenen Art zu schaffen, die im Aufbau und im Betrieb einfacher ist und mit der auch vor dem Ketten-Quertrum liegender bzw. zwischengelagerter Schotter einfacher und rascher auf die freigelegte Gleisbettung zu bringen ist.

Diese Aufgabe wird mit einer Vorrichtung für eine gleisverfahrbare Schotterbett-Reinigungsmaschine der eingangs beschriebenen Art erfindungsgemäß dadurch gelöst, daß die Vorrichtung zur unmittelbaren Absenkung zwischen den kontinuierlich erfaßten bzw. angehobenen Schienen auf die Schwellen-Oberseite mit dem Maschinenrahmen der Reinigungsmaschine über einen Höhenverstell-Antrieb verbunden und zur Trennung bzw.. Teilung einer oberen bzw. zwischengelagerten, bereits gereinigten Schotterschichte von einer unteren, zu reinigenden Schotterschichte - während der Maschinenvorfahrt - ausgebildet ist und in ihrer Länge in Maschinenlängsrichtung mit ihrer Abgabestelle - zur Abgabe des aufgenommenen Schottervolumens auf die freigelegte Bettung unmittelbar hinter dem Quertrum - oberhalb des Räumketten-Quertrums wenigstens bis in einen in Arbeitsrichtung gesehen hinter dem Räumketten-Quertrum liegenden Bereich reicht. Mit einer erfindungsgemäßen, im Aufbau und im Betrieb in überraschender Weise besonders einfachen Schotter-Trenn-Vorrichtung ist auf einfachste Weise eine Grob-Trennung einer oberen Schotterschichte von der unteren, zu reinigenden Schotterschichte sowie gleichzeitig auch eine Überleitung der oberen Schotterschichte über das Quertrum der Räumkette durchführbar, so daß diese unter wesentlicher Arbeitsentlastung für den nachfolgenden Reinigungsvorgang lediglich die untere Schotterschichte aufzunehmen hat. Dabei ist von Vorteil, daß durch die Schotter-Trenn-Vorrichtung lediglich eine kurzzeitige Trennung bzw. Teilung der Schotterbettung erfolgt, indem die Vorrichtung unter geringem Energie- und technischem Aufwand unmittelbar oberhalb der Schwelle mit der Vorfahrtsgeschwindigkeit der Maschine durch den Schotter geschoben werden kann. Bei der darauf folgenden Auflage wird der Schotter im wesentlichen örtlich nicht verlagert, sondern lediglich geringfügig von der unteren, ungereinigten Schotterschichte abgehoben. Ein wesentlicher zusätzlicher Vorteil der erfindungsgemäßen Vorrichtung besteht auch in deren mittiger Anordnung zwischen den Schienen. Dadurch ist der vorgelagerte Schotter auf einen einzigen, relativ breiten und von den Schienen seitenbegrenzten Bereich konzentrierbar, wodurch sich außerdem ein umständlicher Hoch-, Quer- und Längstransport des Schotters vom Flankenbereich über die Schienen in die Gleismitte zur Gänze erübrigt. Darüber hinaus ist in vorteilhafter Weise der Einsatz lediglich einer einzigen Schotter-Trenn-Vorrichtung erforderlich.

Eine vorteilhafte Weiterbildung der Erfindung besteht darin, daß die Schotter-Trenn-Vorrichtung zur Aufnahme von gereinigtem, zwischengelagertem Schotter im Bereich vor dem Räumketten-Quertrum ausgebildet ist. Mit einer derartigen, bei einer Reinigungsmaschine vorgesehenen Vorrichtung ist in einfachster und rascher Weise der vom Flankenbereich aufgenommene und im gereinigten Zustand in den Gleis-Mittelbereich verbrachte Schotter - während der gleichen Arbeitsdurchfahrt und während die untere Schotterschichte im Gleis-Mittelbereich ausgehoben wird - auf diesen freigelegten Gleis-Mittelbereich verbringbar.

Eine besonders vorteilhafte Erfindungsausbildung besteht darin, daß die Schotter-Trenn-Vorrichtung zur kontinuierlichen Mitnahme bzw. Auflage auf den beiden Schienen des durch eine Gleis-Hebevorrichtung der Reinigungsmaschine anhebbaren Gleises mit wenigstens einem Spurkranzrad-Paar oder Rollenpaar ausgebildet ist. Die Abstützung durch ein Spurkranzrad- oder Rollenpaar gewährleistet eine vorteilhafte, gleichbleibende, insbesondere geringfügige Distanzierung der Schotter-Trenn-Vorrichtung von der Schwellen-Oberseite während der kontinuierlichen Vorfahrt, um eine einfache und problemlose Trennung zu erzielen. Außerdem ist automatisch in Abhängigkeit von der Gleisanhebung durch die Gleis-Hebevorrichtung eine entsprechende Mitanhebung der Trenn-Vorrichtung gesichert.

Nach einer bevorzugten, vorteilhaften Ausbildung der Erfindung weist die Schotter-Trenn-Vorrichtung eine Baulänge auf, die von der Abgabestelle bis zu einer im wesentlichen unmittelbar hinter einem Fahrwerk bzw. in einem noch nicht angehobenen Gleisbereich befindlichen Aufnahmestelle reicht, wobei die Baulänge der Schotter-Trenn-Vorrichtung - für eine Maschine ohne Gleis-Hebevorrichtung - vorzugsweise wenigstens der Länge einer doppelten Schwellenteilung bzw. etwa der halben Länge des Ketten-Quertrums, z.B. etwa 1,2 m und - für eine Maschine mit Gleis-Hebevorrichtung - vorzugsweise wenigstens der Länge von sechs Schwellenteilungen, z.B. etwa 3,6 m, entsprechend bemessen ist. Mit einer derartigen Baulänge ist - insbesondere in Verbindung mit einer Gleis-Anhebung - sichergestellt, daß die obere, insbesondere gereinigte Schotterschichte im wesentlichen im gesamten Ausmaß vor dem Hebebereich des Gleises von der unteren Schotterschichte gelöst bzw. getrennt wird. Damit wird ein Aufnahmeverlust von gereinigtem Schotter infolge der durch die Gleis-Anhebung volumsmäßig nach oben vergrößerten Schwellenfächer zuverlässig vermieden.

Nach einer sehr vorteilhaften Weiterbildung der Erfindung besteht die höhenverstell- und auf den Schienen verfahrbare Schotter-Trenn-Vorrichtung aus einemmit einem Antrieb zur Förderung in Maschinenlängsrichtung versehenen - Förderband, einem diesem in Arbeitsrichtung vorgeordneten, mit seinem vorderen Ende unmittelbar oberhalb der Schwellen-Oberseite angeordneten Schotteraufnahme-Schild und einer - dem Schotteraufnahme-Schild zugeordneten, um eine quer zur Maschinenlängsrichtung verlaufende Achse drehbaren und über einen Antrieb höheneinstell- bzw. absenkbaren - Kehrbürste. Eine derartig ausgebildete Schotter-Trenn-Vorrichtung ermöglicht einerseits eine robuste und doch sichere Trennung der Schotterschichte durch die Kombination des Schotteraufnahme-Schildes mit der Kehrbürste und andererseits auch einen raschen und reibungsfreien Weitertransport der aufgenommenen oberen Schotterschichte - insbesondere mit gleicher Vorfahrtsgeschwindigkeitzu der im Bereich des Räumketten-Quertrums befindlichen Abgabestelle. Durch die Höhenverstellbarkeit der Kehrbürste ist eine vorteilhafte Abstellung auf unterschiedliche Höhen der oberen Schotterschichte sowie eine Nachstellmöglichkeit in Bezug zur Bürsten-Abnützung erzielbar.

Eine besonders vorteilhafte Ausbildung nach der Erfindung besteht darin, daß die höhenverstell- und auf den Schienen verfahrbare Schotter-Trenn-Vorrichtung aus einem im wesentlichen ebenen und zur Gleisebene parallel verlaufenden sowie bis unmittelbar an die Schienen-Innenseiten und an die Schwellenoberseite angrenzend angeordneten, etwa plattenförmig ausgebildeten Trenn-Körper besteht, der vorzugsweise durch die am vorderen Ende insbesondere gezahnt ausgebildete Bodenplatte eines mit Seitenbegrenzungswänden versehenen und oben sowie an den Stirnseiten offen ausgebildeten Troges gebildet ist, in welchem ein in Maschinenlängsrichtung und zur Bodenplatte parallel verlaufendes und über einen Antrieb beaufschlagbares - von der Abgabestelle bis zur Aufnahmestelle reichendes - Förderband mit querverlaufenden, bis zur Bodenplatte reichenden Schotter-Mitnahmeorganen angeordnet ist. Mit dieser flachen Bodenplatten-Ausbildung ist lediglich eine sehr geringe und mit minimalem Energieaufwand verbundene Abhebung der oberen Schotterschichte beim Trennvorgang erforderlich. Die trogförmige Schotter-Trenn-Vorrichtung kann unter geringem konstruktivem Aufwand robust ausgebildet werden. Durch das Förderband mit den Mitnahmeorganen ist die über den Trenn-Körper auf die Bodenplatte übergeleitete obere Schotterschichte mit unterstützender Wirkung rasch in Richtung zur Abgabestelle verlagerbar.

Gemäß einer bevorzugten Weiterbildung der Erfindung ist die höhenverstell- und auf den Schienen verfahrbare Schotter-Trenn-Vorrichtung wenigstens mitjeweils im wesentlichen bis zum Schienen-Innenseitenbereich angeordneten - Seitenbegrenzungswänden ausgestattet, die in Maschinenlängsrichtung von der Abgabestelle bis zur Aufnahmestelle bzw. vom hinteren Ende des Förderbandes bis zur - die Aufnahmestelle bildenden - Kehrbürste oder von einem Ende zum anderen Ende der Bodenplatte reichen und mit jeweils wenigstens zwei in Maschinenlängsrichtung im Abstand hintereinander angeordneten Spurkranzrad-Paaren und mit Höhenverstell-Antrieben am Maschinenrahmen angelenkten Lenker-Paaren verbunden sind, wobei vorzugsweise die beiden in Arbeitsrichtung hinteren Spurkranzräder in Querrichtung verschiebbar gelagert und mit einem Spreizantrieb verbunden sind. Durch Anordnung derartiger Seitenwände ist eine leistungsfähige Aufnahme auch größerer Schottermengen unter zuverlässiger Vermeidung eines seitlichen Abwurfes möglich, so daß der im Bereich der Aufnahmestelle getrennte und aufgenommene Schotter im wesentlichen im Bereich der Abgabestelle abgeworfen wird. Mit den Lenker-Paaren und den zwei Spurkranzrad-Paaren ist ein rascher Wechsel von Überstellfahrt zum Arbeitseinsatz bzw. umgekehrt möglich, wobei durch die Spurkranzräder eine exakte parallele Führung zur Schwellen-Oberseite gewährleistet und durch den Spreizantrieb das Spurspiel zur genauen Längsführung ausschaltbar ist.

Eine besonders vorteilhafte Weiterentwicklung der Erfindung ist dadurch gekennzeichnet, daß der Antrieb des Förderbandes für eine der Arbeits-Vorfahrtsgeschwindigkeit der Reinigungsmaschine gleiche Umlaufgeschwindigkeit des Förderbandes ausgebildet ist. Mit einem solcherart ausgebildeten Antrieb kann der auf der Schotter-Trenn-Vorrichtung befindliche Schotter örtlich im wesentlichen unverändert verbleiben, wobei in vorteilhafter Weise im Bereich der Aufnahmestelle der oberen Schotterschichte dadurch weder ein Stau entstehen kann, noch zu wenig Schotter vorhanden ist. Außerdem ist damit in Abhängigkeit von der Maschinen-Vorfahrtsgeschwindigkeit ein gleichmäßiger Schotterabwurf erzielbar.

Gemäß einer anderen bevorzugten Ausbildung der Erfindung ist die höhenverstell- und auf den Schienen verfahrbare Schotter-Trenn-Vorrichtung mit einem vorzugsweise am Förderband oder den Seitenbegrenzungswänden angeordneten Vibrator - insbesondere zur Vibrationsbeaufschlagung in Maschinenlängsrichtung - verbunden. Durch die Vibrationsbeaufschlagung ist die Schotter-Trenn-Vorrichtung - insbesondere unter Reduzierung des entgegen der Maschinenvorfahrt gerichteten Reibungswiderstandes - rascher und einfacher unter die obere Schotterschichte schiebbar. Außerdem wird dadurch auch die Verlagerung des Schotters unterstützt.

Eine vorteilhafte Weiterbildung der Erfinfung betrifft auch eine gleisverfahrbare Schotterbett-Reinigungsmaschinen-Anlage zum Aufnehmen, Reinigen und Wiedereinbringen des Bettungsschotters von Eisenbahngleisen, mit wenigstens einem auf Fahrwerken abgestützten Maschinenrahmen, einer zum Einsatz unterhalb des Gleisgerippes quer-einführbaren Schotter-Räumkette, einem Schotter-Reinigungssieb und Förderbändern zum Schotter-Wiedereinbringen und zum Abtransport des Abraumes, sowie mit einer Vorrichtung zur Aufnahme von auf der zu reinigenden Schotterbettung zwischengelagertem Schotter und zur Abgabe desselben auf die von der unterhalb des Gleisgerippes querverlaufenden Räumkette der Reinigungsmaschine freigelegte Bettung.

Die bevorzugte Ausbildung der Schotterbett-Reinigungsmaschinen-Anlage besteht darin, daß neben dem, der mit dem Quertrum versehenen Schotter-Räumkette zugeordneten Reinigungssieb ein zweites in Arbeitsrichtung vorgeordnetes Reinigungssieb sowie Förderbänder zum Schotter-Wiedereinbringen oder -Verteilen und zum Abtransport des Abraumes vorgesehen sind, wobei die Schotter-Trenn-Vorrichtung zwischen den beiden Reinigungssieben im Bereich unmittelbar vor der Gleis-Hebevorrichtung bzw. des Räumketten-Quertrums zur Aufnahme des vom zweiten Reinigungssieb anfallenden und von dem Verteil-Förderband auf die noch ungereinigte Bettung abgeworfenen Schotters vorgesehen ist.

Mit einer derartig ausgebildeten Schotterbett-Reinigungsmaschinen-Anlage ist in vorteilhafter Weise eine Aufteilung des zu reinigenden Schotters auf zwei Reinigungssiebe möglich, wodurch die Reinigungsleistung unter vorteilhafter Verwendung von bereits im Einsatz befindlichen Maschinen wesentlich steigerbar ist. Durch Anordnung der Schotter-Trenn-Vorrichtung ist eine einfache Zwischenlagerung des in der vorderen, zweiten Siebanlage gereinigten Schotters auf dem ungereinigten Schotterbettungs-Rest sowie anschließend eine einfache und rasche Trennung der oberen, gereinigten Schotterschichte im Bereich des Räumketten-Quertrums durchführbar. Mit der kurzzeitigen Trennung der oberen, gereinigten Schotterschichte ist zuverlässig eine Überbrückung des unterhalb des Gleises eine Bettungslücke bildenden Räumketten-Quertrums sichergestellt und damit eine nachteilige, nochmalige Aufnahme durch die Räumkette mit anschließender Reinigung vermeidbar. Eine derartige Schotterbett-Reinigungsmaschinen-Anlage mit dieser mittig angeordneten Schotter-Trenn-Vorrichtung weist den Vorteil auf, daß die beiden Reinigungssiebe auch in großer Distanz zueinander, beispielsweise auf zwei verschiedenen Maschinen, angeordnet werden können. Dabei erübrigt sich durch die Zwischenlagerung des gereinigten Schotters eine aufwendige und besonders lange Förderband-Anordnung zum Transport und Abwurf des gereinigten Schotters hinter dem Räumketten-Quertrum.

Schließlich besteht noch eine weitere vorteilhafte Ausbildung der erfindungsgemäßen Maschinen-Anlage darin, daß dem zweiten Reinigungssieb je eine Schotter-Flanken-Aushubvorrichtung zugeordnet ist und Verteil-Förderbänder zum Abwurf des durch das Reinigungssieb gereinigten Schotters vom Flankenbereich in den Gleis-Mittelbereich - für die Aufnahme desselben durch die Schotter-Trenn-Vorrichtung - vorgesehen sind. Mit einer derartigen Kombination ist der Flanken-Schotter auf kürzestem Weg über beide Flanken-Aushubvorrichtungen in das zugeordnete Reinigungssieb und von diesem in den Gleis-Mittelbereich für eine Zwischenlagerung transportierbar. Damit ist die nachfolgende Räumkette von einer Aufnahme des Flanken-Schotters zur Gänze entlastet und ermöglicht somit einen rascheren Abbau des unter dem Gleis befindlichen Bettungsrestes.

Im folgenden wird die Erfindung anhand zweier in der Zeichnung dargestellter Ausführungsbeispiele näher beschrieben.

Es zeigen:
Fig. 1, 2 und 3 eine Seitenansicht, eine Draufsicht und einen Querschnitt eines ersten Ausführungsbeispieles einer erfindungsgemäß ausgebildeten Schotter-Trenn-Vorrichtung als Förderband mit Schotteraufnahme-Schild und Kehrbürste,
Fig. 4, 5 und 6 eine Seitenansicht, eine Draufsicht und einen Querschnitt eines zweiten Ausführungsbeispieles einer erfindungsgemäß ausgebildeten Schotter-Trenn-Vorrichtung als Bodenplatte eines Troges mit Förderband,
Fig. 7 und 8 eine schematische Seitenansicht und Draufsicht einer mit der Schotter-Trenn-Vorrichtung gemäß den Fig. 1, 2 und 3 des ersten Ausführungsbeispieles ausgestatteten, gleisverfahrbaren Schotterbett-Reinigungsmaschinen-Anlage,
Fig. 9 eine schematische Seitenansicht einer mit der Schotter-Trenn-Vorrichtung gemäß den Fig. 4,5 und 6 des zweiten Ausführungsbeispieles ausgestatteten, gleisverfahrbaren Schotterbett-Reinigungsmaschinen-Anlage.

Das in den Fig. 1,2 und 3 und den Fig. 7 und 8 dargestellte erste Ausführungsbeispiel steht - wie in den Fig. 7 und 8 ersichtlich - in Verbindung mit einer gleisverfahrbaren Schotterbett-Reinigungsmaschinen-Anlage 1, die sich aus einer vorgeordneten Flanken-Reinigungsmaschine 2 und einer mit dieser verbundenen, nachgeordneten Schotterbett-Reinigungsmaschine 3 zusammensetzt. Diese weist einen auf weit voneinander distanzierten Fahrwerken 4 abgestützten Maschinenrahmen 5 auf, der mit Hilfe eines Fahrantriebes 6 auf einem Gleis 7 verfahrbar ist. Etwa mittig zwischen den beiden Fahrwerken 4 ist eine unterhalb des Gleisgerippes quer-einführbare, endlose Schotter-Räumkette 8 und eine Gleis-Hebevorrichtung 9 angeordnet. Unmittelbar hinter der Schotter-Räumkette 8 befindet sich ein über einen Antrieb vibrierbares Schotter-Reinigungssieb 10, dem Förderbänder 11 bzw. 12 zum Wiedereinbringen des gereinigten Schotters bzw. zum Abtransport des Abraumes zugeordnet sind. Für die Steuerung der verschiedenen Antriebe, insbesondere während der Arbeitsvorfahrt in der durch einen Pfeil 13 dargestellten Arbeitsrichtung, ist eine zentrale Steuereinrichtung 14 vorgesehen. Unmittelbar über bzw. oberhalb eines quer unter das Gleis geführten Quertrums15 der Schotter-Räumkette 8 ist eine anhand der Fig. 1,2 und 3 noch näher beschriebene Schotter-Trenn-Vorrichtung 16 zur Aufnahme einer oberen, gereinigten, zwischen den Schienen des Gleises 7 auf einer unteren, noch zu reinigenden Schotterschichte 18 zwischengelagerten Schotterschichte 17 vorgesehen. Wie insbesondere in Fig. 8 ersichtlich, weist die Schotter-Trenn-Vorrichtung 16 eine Baulänge auf, die von der wenigstens bis oberhalb des Räumketten-Quertrums 15 angeordneten Abgabestelle 19 bis zu einer im wesentlichen unmittelbar hinter dem vorderen Fahrwerk 4 befindlichen Aufnahmestelle 20 reicht.

Die in Arbeitsrichtung vorgeordnete und mit Hilfe eines Fahrantriebes 21 auf Fahrwerken 22 verfahrbare Flanken-Reinigungsmaschine 2 weist einen gelenkig ausgebildeten Maschinenrahmen 23 auf, mit dem an beiden Längsseiten Schotter-Flanken-Aushubvorrichtungen 24,25 verbunden sind. Diesen ist jeweils ein Förderband 26 zum Weitertransport des in den Flankenbereichen aufgenommenen, verunreinigten Schotters zu einem nachgeordneten, über einen Antrieb vibrierbaren Schotter-Reinigungssieb 27 zugeordnet. Zum Abwurf des gereinigten Schotters, insbesondere für den Gleis-Mittelbereich sind zwei Schotterverteil-Förderbänder 28 angeordnet. Zum Abwurf des Abraumes auf vorgeordnete Schüttgut-Verladewagen 29 ist ein Abraum-Förderband 30 vorgesehen. Im hinteren Endbereich des Schotter-Reinigungssiebes 27 ist ein durch den Überkorn-Schacht desselben gebildeter Schütt-Trichter 31 zur Aufnahme und Weiterleitung des durch das Abraum-Förderband 12 transportierten Abraumes zum vorgeordneten Abraum-Förderband 30 vorgesehen. Die auf der Schotterbett-Reinigungsmaschine 3 angeordnete Schotter-Trenn-Vorrichtung 16 ist zwischen den beiden Reinigungssieben 10,27 im Bereich unmittelbar vor der Gleis-Hebevorrichtung 9 bzw. des Räumketten-Quertrums 15 zur Aufnahme des vom zweiten Reinigungssieb 27 anfallenden und von dem Verteil-Förderband 28 auf die noch ungereinigte Bettung bzw. auf die Schwellen 32 des Gleises 7 zwischen den Schienen 33 abgeworfenen Schotters vorgesehen. Die Steuerung der Antriebe auf der vorgeordneten Flanken-Reinigungsmaschine erfolgt über eine zentrale Steuereinrichtung 34.

Wie aus den Fig. 1 bis 3 ersichtlich, ist die Schotter-Trenn-Vorrichtung 16 zur unmittelbaren Absenkung zwischen den kontinuierlich erfaßten bzw. angehobenen Schienen 33 auf die Schwellen-Oberseite 35 mit dem Maschinenrahmen 5 der Reinigungsmaschine 3 über einen hydraulischen Höhenverstell-Antrieb 36 verbunden und zur Trennung bzw.

Teilung der oberen, zwischengelagerten Schotterschichte 17 von der unteren, zu reinigenden Schotterschichte 18 ausgebildet. Mit ihrer Abgabestelle 19 reicht die Schotter-Trenn-Vorrichtung 16 - zur Abgabe des aufgenommenen Schotters auf die freigelegte Bettung im Bereich unmittelbar hinter dem Quertrum 15 - wenigstens bis oberhalb des Räumketten-Quertrums 15. Die Schotter-Trenn-Vorrichtung 16 besteht aus einem zur Förderung in Maschinenlängsrichtung ausgebildeten Förderband 37, einem diesem in Arbeitsrichtung vorgeordneten Schotteraufnahme-Schild 38 und einer Kehrbürste 39. Die Kehrbürste 39 ist um eine quer zur Maschinenlängsrichtung verlaufende Achse 40 drehbar und über einen Antrieb 41 höheneinstell- bzw. absenkbar ausgebildet. An jeder Längsseite des Förderbandes 37 ist - jeweils im wesentlichen im Bereich der Schienen-Innenseiten - eine Seitenbegrenzungswand 42 vorgesehen, die in Maschinenlängsrichtung von der Abgabestelle 19 bis zur Aufnahmestelle 20 reicht. Die Seitenbegrenzungswände 42 sind über Lenker-Paare 43 gelenkig mit dem Maschinenrahmen 5 verbunden. Zur kontinuierlichen Auflage auf den beiden Schienen 33 sind zwei Spurkranzrad-Paare 44,45 vorgesehen. Das in Arbeitsrichtung hintere Spurkranzrad-Paar 45 ist in Querrichtung verschiebbar gelagert und mit einem Spreiz-Antrieb 46 verbunden. Ein Antrieb 47 des Förderbandes 37 ist für eine der Arbeits-Vorfahrtsgeschwindigkeit der Reinigungsmaschine 3 gleiche Umlaufgeschwindigkeit des Förderbandes 37 ausgebildet. Die hinteren, etwas breiter ausgebildeten Spurkranzrollen des Spurkranzrad-Paares 45 sind durch Antriebe 48 höhenverstellbar in den beiden Seitenbegrenzungswänden 42 der Schotter-Trenn-Vorrichtung 16 gelagert. Zur Vibrations-Beaufschlagung der Schotter-Trenn-Vorrichtung 16 sind in Maschinenlängsrichtung schwingende Vibratoren 49 vorgesehen, die auf mit den Lenker-Paaren 43 verbundenen Querstangen angeordnet sind.

Wie insbesondere in Fig.1 ersichtlich, ist das Schotteraufnahme-Schild 38 etwas geneigt angeordnet, wobei dessen unteres Ende unmittelbar oberhalb der Schwellen-Oberseite 35 vorgesehen ist. Das obere und hintere Ende des Schotteraufnahme-Schildes 38 befindet sich im Bereich der Aufnahmestelle 20. Die Baulänge der Schotter-Trenn-Vorrichtung 16 ist - für eine Maschine ohne Gleis-Hebevorrichtung 9 - vorzugsweise wenigstens der Länge einer doppelten Schwellenteilung bzw. etwa der halben Länge des Ketten-Quertrums 15, z.B. etwa 1,2 m, entsprechend bemessen. Für eine Maschine mit Gleis-Hebevorrichtung 9 ist eine Baulänge von vorzugsweise wenigstens einer Länge von sechs Schwellenteilungen, z.B. etwa 3,6 m, vorteilhaft.

Im folgenden wird die Funktionsweise der erfindungsgemäßen Schotter-Trenn-Vorrichtung für eine gleisverfahrbare Schotterbett-Reinigungsmaschine anhand der Fig. 1 bis 3 und 7,8 näher beschrieben.

Nach Erreichen des Einsatzortes der in Fig. 7 und 8 dargestellten Schotterbett-Reinigungs-Anlage 1 werden die beiden Schotter-Flanken-Aushubvorrichtungen 24,25 sowie die Schotter-Räumkette 8 abgesenkt und deren Quertrum 15 unter das Gleis eingeführt. Gleichzeitig wird das Gleis 7 durch die Gleis-Hebevorrichtung 9 erfaßt und so weit angehoben, daß das Quertrum 15 problemlos unterhalb der Schwellen eingeführt bzw. mit den anderen Teilen der Räumkette 8 endlos verbunden werden kann. Zur Absenkung der Schotter-Trenn-Vorrichtung 16 werden die Antriebe 48 zur Absenkung des hinteren Spurkranzrad-Paares 45 beaufschlagt. Anschließend erfolgt eine Beaufschlagung der beiden Antriebe 36 bis das Spurkranzrad-Paar 45 die Schienen 33 berührt. Darauf erfolgt durch den Spreizantrieb 46 eine Zentrierung unter Ausschaltung des Spurspieles. Anschließend erfolgt eine weitere Absenkung der Schotter-Trenn-Vorrichtung 16 durch fortgesetzte Beaufschlagung der Antriebe 36, bis auch das vordere Spurkranzrad-Paar 44 auf den Schienen 33 aufliegt. Sobald sämtliche Antriebe, insbesondere auch der verschiedenen Förderbänder 11,12,26,28,30 in Betrieb gesetzt sind, erfolgt durch die beiden Fahrantriebe 6 und 21 eine kontinuierliche Arbeitsvorfahrt der Schotterbett-Reinigungsmaschinen-Anlage 1 in Richtung des Pfeiles 13. Wie mit Pfeilen (Fig.7 und 8) angedeutet, wird der verunreinigte Schotter in beiden Flankenbereichen durch die Schotter-Flanken-Aushubvorrichtungen 24,25 aufgenommen und mit Hilfe der Förderbänder 26 in das Schotter-Reinigungssieb 27 transportiert. Der unterhalb der Schwellen 32 verbleibende, verunreinigte Bettungsschotter ist mit schraffierten Linien angedeutet und wird im folgenden als untere Schotterschichte 18 bezeichnet. Der im Reinigungssieb 27 gereinigte Flanken-Schotter wird über beide Schotterverteil-Förderbänder 28 als obere Schotterschichte 17 zwischen den Schienen 33 auf den Gleis-Mittelbereich abgeworfen und zwischengelagert.

Im gleichen Arbeitsgang erfolgt während der Vorfahrt durch die nachfolgende Schotter-Räumkette 8 eine kontinuierliche Aufnahme des unterhalb des Mittelbereiches des Gleises 7 bzw. unterhalb der zwischengelagerten Schotterschichte 17 befindlichen Schotters bzw. der Schotterschichte 18 und Weiterleitung zur Reinigung im Reinigungssieb 10. Der gereinigte Schotter wird anschließend gemäß den punktierten Pfeilen (Fig. 7 und 8) in beiden Flankenbereichen abgeworfen. Der bei der Reinigung anfallende Abraum wird, wie durch strichpunktierte Pfeile angedeutet, über das Abraum-Förderband 12 zum Schütt-Trichter 31 des vorgeordneten Reinigungssiebes 27 transportiert und in weiterer Folge über das Abraum-Förderband 30 der Flanken-Reinigungsmaschine 2 auf vorgeordnete Schüttgut-Verladewagen 29 abgeworfen. Während der kontinuierlichen Aufnahme der unteren Schotterschichte 18 durch das Quertrum 15 erfolgt gleichzeitig durch die Schotter-Trenn-Vorrichtung 16 eine kontinuierliche Aufnahme bzw. Trennung der oberen Schotterschichte 17 von der unteren Schotterschichte 18. Der Schotter der oberen Schotterschichte 17 wird hierbei von der Schwellen-Oberseite 35 bzw. von dem geneigten Schotteraufnahme-Schild 38 auf das Förderband 37 verlagert. Der auf dem - zweckmäßig wenigstens mit einer der Vorfahrtsgeschwindigkeit der Anlage 1 gleichen Umlaufgeschwindigkeit sich bewegenden - Förderband 37 befindliche Schotter wird unter Überbrückung der durch das Quertrum 15 geschaffenen und kontinuierlich weiterwandernden Bettungslücke unmittelbar hinter dem Quertrum 15 zwischen den Schienen 33 auf die freigelegte Bettung abgeworfen. Die um die Achse 40 rotierende Kehrbürste 39 unterstützt den Schottertransport im Bereich des Schotteraufnahme-Schildes 38. Die beiden Vibratoren 49 verursachen eine Längsschwingung der gesamten Schotter-Trenn-Vorrichtung 16 und tragen somit zu einer Verbesserung der Schotterverlagerung bzw. zu einer Reduzierung des Reibungswiderstandes bei.

Das in den Fig. 4,5 und 6 sowie 9 dargestellte zweite Ausführungsbeispiel steht - wie in Fig.9 ersichtlichin Verbindung mit einer kontinuierlich verfahrbaren Schotterbett-Reinigungsmaschinen-Anlage 50. Diese setzt sich aus einer über Fahrwerke 51 auf einem Gleis 52 verfahrbaren Schotterbett-Reinigungsmaschine 53 und einer mit dieser gekuppelten und vorgeordneten, auf Fahrwerke 54 abgestützten Maschine 55 zusammen. Zwischen den weit voneinander distanzierten Fahrwerken 51 der Schotterbett-Reinigungsmaschine 53 ist eine höhenverstellbare Schotter-Räumkette 56 sowie eine höhenverstellbare Gleis-Hebevorrichtung 57 mit einem Maschinenrahmen 58 verbunden. Der Schotter-Räumkette 56 ist ein über einen Antrieb in Vibrationen versetzbares Schotter-Reinigungssieb 59 zugeordnet. Für den Abtransport des gereinigten Schotters bzw. des Abraumes ist ein Schotter-Förderband 60 und ein Abraum-Förderband 61 vorgesehen. Ein Fahrantrieb 62 sorgt für eine kontinuierliche Arbeitsvorfahrt in der durch einen Pfeil 63 dargestellten Arbeitsrichtung. Im Bereich des vorderen Fahrwerkes 51 und eines unter das Gleis 52 quer-einführbaren Quertrums 64 der Schotter-Räumkette 56 ist eine höhenverstellbare Schotter-Trenn-Vorrichtung 65 mit dem Maschinenrahmen 58 verbunden. Diese Schotter-Trenn-Vorrichtung 65 ist zur Trennung bzw. Teilung einer oberen bzw. zwischengelagerten Schotterschichte 66 von einer unteren, zu reinigenden Schotterschichte 67 ausgebildet und besteht aus einem im wesentlichen ebenen und zur Gleisebene parallel verlaufenden sowie bis unmittelbar an die Schienen-Innenseiten und an die Schwellen-Oberseite angrenzend angeordneten, etwa plattenförmig ausgebildeten Trenn-Körper 68. Dieser ist durch eine am vorderen Ende gezahnt ausgebildete Bodenplatte 69 eines mit Seitenbegrenzungswänden versehenen und oben sowie an den Stirnseiten offenen Troges 70 gebildet. Die vorgeordnete und über einen Fahrantrieb 71 verfahrbare Maschine 55 weist ein Schotter-Reinigungssieb 72 auf, dem Abraum-Förderbänder 73 zugeordnet sind.

Wie insbesondere in den Fig.4 bis 6 ersichtlich, ist im an den Stirnseiten und oben offen ausgebildeten Trog 70 ein in Maschinenlängsrichtung und zur Bodenplatte 69 parallel verlaufendes und über einen Antrieb 74 beaufschlagbares Förderband 75 angeordnet. Dieses ist mit querverlaufenden und bis zur Bodenplatte 69 reichenden Schotter-Mitnahmeorganen 76 verbunden. Die Bodenplatte 69 der Schotter-Trenn-Vorrichtung 65 wird durch Seitenbegrenzungswände 77 im Bereich der Schienen-Innenseiten begrenzt. Diese sind jeweils an der Außenseite mit Spurkranzrädern 78 verbunden und zusätzlich auch an Lenker-Paaren 79 befestigt, die am Maschinenrahmen 58 angelenkt sind. Zur Höhenverstellung der gesamten Schotter-Trenn-Vorrichtung 65 sind hydraulische Kolben-Zylinder-Antriebe 80 vorgesehen. Für die Vibrationsbeaufschlagung, insbesondere in Gleislängsrichtung, sind Vibratoren 81 mit den Antrieben 80 verbunden. Mit 82,83 ist die im vorderen Endbereich gelegene Aufnahmestelle bzw. die im hinteren Endbereich angeordnete Abgabestelle bezeichnet. Wie insbesondere in Fig.6 ersichtlich, befindet sich die Bodenplatte 69 des Troges 70 im abgesenkten Zustand unmittelbar oberhalb der Schwellen-Oberseite 84 des aus Schwellen 85 und Schienen 86 gebildeten Gleises 52.

Im folgenden wird die Funktionsweise des zweiten Ausführungsbeispieles anhand der Fig. 4 bis 6 und 9 näher beschrieben.

Die Schotterbett-Reinigungsmaschinen-Anlage 50 - gemäß Fig.9 - arbeitet in Richtung des Pfeiles 63, wobei die im Arbeitseinsatz mit ihrem Quertrum 64 quer unter das Gleis 52 hindurchführende Schotter-Räumkette 56 unter kontinuierlicher Arbeitsvorfahrt der Anlage 50 den als untere Schotterschichte 67 bezeichneten gesamten, unterhalb des Gleises 52 befindlichen Schotter in Richtung der kleinen Pfeile zum Schotter-Reinigungssieb 59 fördert. Ein Teil des gereinigten Schotters wird gemäß den punktierten Pfeilen über das Schotter-Förderband 60 auf die beiden Schotterbett-Flanken abgeworfen. Der andere Teil des gereinigten Schotters wird gemeinsam mit dem bei dieser Reinigung anfallenden Abraum (entspricht den strichpunktierten Pfeilen) über das Abraum-Förderband 61 zum vorgeordneten Schotter-Reinigungssieb 72 transportiert und in diesem nochmals gereinigt. Der mittig an der Unterseite des Schotter-Reinigungssiebes 72 anfallende gereinigte Schotter wird zwischen den beiden Schienen 86 auf den Mittelbereich des Gleises 52 unter Bildung der bereits erwähnten oberen Schotterschichte 66 abgeworfen. Über das Abraum-Förderband 73 der vorgeordneten Maschine 55 wird schließlich der Abraum beider Reinigungssiebe 59 und 72 in den vorderen Endbereich der Anlage 50 transportiert und dort auf Schüttgut-Verladewagen abgeworfen. Im, durch die Hebevorrichtung 57 angehobenen, vorderen Gleisbereich wird die obere, gereinigte Schotterschichte 66 kontinuierlich von der unteren, ungereinigten Schotterschichte 67 getrennt, indem die Schotter-Trenn-Vorrichtung 65 mit ihrer Bodenplatte 69 knapp oberhalb der Schwellen-Oberseite 84 mit der Vorfahrtsgeschwindigkeit der Anlage 50 weiterbewegt wird. Dabei erfolgt durch das vordere, gezahnte Ende der Bodenplatte 69 eine geringfügige Abhebung des Schotters der oberen Schotterschichte 66, der anschließend sofort durch die mit Hilfe des Förderbandes 75 in Längsrichtung bewegten Mitnahmeorgane 76 bis zur hinteren Abgabestelle 83 transportiert und dort auf die freigelegte Bettung zwischen den Schienen fällt. Durch Anordnung dieser Abgabestelle 83 hinter dem Quertrum 64 ist eine zuverlässige und vollständige Überbrückung des Schotters von der oberen Schotterschichte 66 über die durch das Quertrum 64 erzeugte Bettungslücke sichergestellt.

In einer weiteren Anwendungsmöglichkeit der erfindungsgemäßen Anlage 50 kann aber auch der durch die Schotter-Räumkette 56 aufgenommene verunreinigte Schotter aufgeteilt werden, wobei ein Teil des verunreinigten Schotters durch das hintere und der andere Teil durch das vordere Reinigungssieb 59 bzw. 72 gereinigt wird. Der dabei jeweils anfallende Abraum wird anschließend über getrennte Förderbänder abtransportiert.

## Patentansprüche

1. Vorrichtung für eine gleisverfahrbare Schotterbett-Reinigungsmaschine, die mit dieser für eine gemeinsame kontinuierliche (non-stop) Vorfahrt verbunden und zur Aufnahme von in Arbeitsrichtung vor einem unterhalb des Gleisgerippes querverlaufenden Räumketten-Quertrum der Reinigungsmaschine am Gleis liegenden bzw. zwischengelagerten Schotter und zur Abgabe desselben auf die freigelegte Bettung ausgebildet ist, **dadurch gekennzeichnet**, daß die Vorrichtung (16;65) zur unmittelbaren Absenkung zwischen den kontinuierlich erfaßten bzw. angehobenen Schienen auf die Schwellen-Oberseite (35; 84) mit dem Maschinenrahmen der Reinigungsmaschine (3;53) über einen Höhenverstell-Antrieb (36;80) verbunden und zur Trennung bzw. Teilung einer oberen bzw. zwischengelagerten, bereits gereinigten Schotterschichte (17;66) von einer unteren, zu reinigenden Schotterschichte (18;67) - während der Maschinenvorfahrt - ausgebildet ist und in ihrer Länge in Maschinenlängsrichtung mit ihrer Abgabestelle (19,83) - zur Abgabe des aufgenommenen Schottervolumens auf die freigelegte Bettung unmittelbar hinter dem Quertrum (15;64) - oberhalb des Räumketten-Quertrums (15:64) wenigstens bis in einen in Arbeitsrichtung gesehen hinter dem Räumeketten-Quertrum liegenden Bereich reicht.

2. Vorrichtung nach Anspruch 1, dadurch gekennzeichnet, daß die Schotter-Trenn-Vorrichtung (16; 65) zur Aufnahme von gereinigtem, zwischengelagertem Schotter im Bereich vor dem Räumketten-Quertrum (15;64) ausgebildet ist.

3. Vorrichtung nach Anspruch 1 oder 2, dadurch gekennzeichnet, daß die Schotter-Trenn-Vorrichtung (16; 65) zur kontinuierlichen Mitnahme bzw. Auflage auf den beiden Schienen des durch eine Gleis-Hebevorrichtung (9;57) der Reinigungsmaschine (3;53) anhebbaren Gleises (7;52) mit wenigstens einem Spurkranzrad-Paar (44, 45;78) oder Rollenpaar ausgebildet ist.

4. Vorrichtung nach Anspruch 1, 2 oder 3, dadurch gekennzeichnet, daß die Schotter-Trenn-Vorrichtung (16;65) eine Baulänge aufweist, die von der Abgabestelle (19;83) bis zu einer im wesentlichen unmittelbar hinter einem Fahrwerk (4;51) bzw. in einem noch nicht angehobenen Gleisbereich befindlichen Aufnahmestelle (20; 82) reicht, wobei die Baulänge der Schotter-Trenn-Vorrichtung (16;65) - für eine Maschine ohne Gleis-Hebevorrichtung (9;57) - vorzugsweise wenigstens der Länge einer doppelten Schwellenteilung bzw. etwa der halben Länge des Ketten-Quertrums (15;64), z.B. etwa 1,2 m, und - für eine Maschine mit Gleis-Hebevorrichtung (9;57) - vorzugsweise wenigstens der Länge von sechs Schwellenteilungen, z.B. etwa 3,6 m, entsprechend bemessen ist.

5. Vorrichtung nach einem der Ansprüche 1 bis 4, dadurch gekennzeichnet, daß die höhenverstell- und auf den Schienen (33) verfahrbare Schotter-Trenn-Vorrichtung (16) aus einem - mit einem Antrieb (47) zur Förderung in Maschinenlängsrichtung versehenen - Förderband (37), einem diesem in Arbeitsrichtung vorgeordneten, mit seinem vorderen Ende unmittelbar oberhalb der Schwellen-Oberseite (35) angeordneten Schotteraufnahme-Schild (38) und einer - dem Schotteraufnahme-Schild (38) zugeordneten, um eine quer zur Maschinenlängsrichtung verlaufende Achse (40) drehbaren und über einen Antrieb (41) höheneinstell- bzw. absenkbaren - Kehrbürste (39) besteht.

6. Vorrichtung nach einem der Ansprüche 1 bis 4, dadurch gekennzeichnet, daß die höhenverstell- und auf den Schienen verfahrbare Schotter-Trenn-Vorrichtung (65) aus einem im wesentlichen ebenen und zur Gleisebene parallel verlaufenden sowie bis unmittelbar an die Schienen-Innenseiten und an die Schwellen-Oberseite (84) angrenzend angeordneten, etwa plattenförmig ausgebildeten Trenn-Körper (68) besteht, der vorzugsweise durch die am vorderen Ende insbesondere gezahnt ausgebildete Bodenplatte (69) eines mit Seitenbegrenzungswänden (77) versehenen und oben sowie an den Stirnseiten offen ausgebildeten Troges (70) gebildet ist, in welchem ein in Maschinenlängsrichtung und zur Bodenplatte (69) parallel verlaufendes und über einen Antrieb (74) beaufschlagbares - von der Abgabestelle (83) bis zur Aufnahmestelle (82) reichendesFörderband (75) mit querverlaufenden, bis zur Bodenplatte (69) reichenden Schotter-Mitnahmeorganen (76) angeordnet ist.

7. Vorrichtung nach Anspruch 5 oder 6, dadurch gekennzeichnet, daß die höhenverstell- und auf den Schienen verfahrbare Schotter-Trenn-Vorrichtung (16;65) wenigstens mit - jeweils im wesentlichen bis zum Schienen-Innenseitenbereich angeordneten - Seitenbegrenzungswänden (42) ausgestattet ist, die in Maschinenlängsrichtung von der Abgabestelle (19) bis zur Aufnahmestelle (20) bzw. vom hinteren Ende des Förderbandes (37) bis zur - die Aufnahmestelle (20) bildenden - Kehrbürste (39) oder von einem Ende zum anderen Ende der Bodenplatte (69) reichen und mit jeweils wenigstens zwei in Maschinenlängsrichtung im Abstand hintereinander angeordneten Spurkranzrad-Paaren (44,45) und mit Höhenverstell-Antrieben (36) am Maschinenrahmen (5) angelenkten Lenker-Paaren (43) verbunden sind, wobei vorzugsweise die beiden in Arbeitsrichtung hinteren Spurkranzräder (45) in Querrichtung verschiebbar gelagert und mit einem Spreizantrieb (46) verbunden sind.

8. Vorrichtung nach Anspruch 5 und 6, dadurch gekennzeichnet, daß der Antrieb (47;74) des Förderbandes (37 bzw. 75) für eine der Arbeits-Vorfahrtsgeschwindigkeit der Reinigungsmaschine (3;53) gleiche Umlaufgeschwindigkeit des Förderbandes (37;75) ausgebildet ist.

9. Vorrichtung nach einem der Ansprüche 1 bis 8, dadurch gekennzeichnet, daß die höhenverstell- und auf den Schienen verfahrbare Schotter-Trenn-Vorrichtung (16;65) mit einem vorzugsweise am Förderband (37; 75) oder den Seitenbegrenzungswänden angeordneten Vibrator (49;81) - insbesondere zur Vibrationsbeaufschlagung in Maschinenlängsrichtung - verbunden ist.

10. Gleisverfahrbare Schotterbett-Reinigungsmaschinen-Anlage zum Aufnehmen, Reinigen und Wiedereinbringen des Bettungsschotters von Eisenbahngleisen, mit wenigstens einem auf Fahrwerken abgestützten Maschinenrahmen, einer zum Einsatz unterhalb des Gleisgerippes quer-einführbaren Schotter-Räumkette, einem Schotter-Reinigungssieb und Förderbändern zum Schotter-Wiedereinbringen und zum Abtransport des Abraumes, sowie mit einer Vorrichtung zur Aufnahme von auf der zu reinigenden Schotterbettung zwischengelagertem Schotter und zur Abgabe desselben auf die von der unterhalb des Gleisgerippes querverlaufenden Räumkette der Reinigungsmaschine freigelegte Bettung, nach einem der Ansprüche 1 bis 9, dadurch gekennzeichnet, daß neben dem, der mit dem Quertrum (15;64) versehenen Schotter-Räumkette (8;56) zugeordneten Reinigungssieb (10;59) ein zweites in Arbeitsrichtung vorgeordnetes Reinigungssieb (27;72), sowie Förderbänder (11;60;12; 61;73) zum Schotter-Wiedereinbringen oder -Verteilen und zum Abtransport des Abraumes vorgesehen sind, wobei die Schotter-Trenn-Vorrichtung (16;65) zwischen den beiden Reinigungssieben (10,27;59,72) im Bereich unmittelbar vor der Gleis-Hebevorrichtung (9;57) bzw. des Räumketten-Quertrums (15;64) zur Aufnahme des vom zweiten Reinigungssieb (27;72) anfallenden und von dem Verteil-Förderband (28) auf die noch ungereinigte Bettung abgeworfenen Schotters vorgesehen ist.

11. Maschinen-Anlage nach Anspruch 10, dadurch gekennzeichnet, daß dem zweiten Reinigungssieb (27) je eine Schotter-Flanken-Aushubvorrichtung (24,25) zugeordnet ist und Verteil-Förderbander (28) zum Abwurf des durch das Reinigungssieb (27) gereinigten Schotters vom Flankenbereich in den Gleis-Mittelbereichfür die Aufnahme desselben durch die Schotter-Trenn-Vorrichtung (16) - vorgesehen sind.

## Claims

1. A device for a mobile railway ballast bed cleaning machine which is connected to the said ballast bed cleaning machine for combined continuous (non-stop) forward motion and which is designed to pick up ballast lying on or temporarily deposited on the track in the working direction in front of an excavating chain cutter bar of the cleaning machine, extending transversely beneath the track framework, and to discharge the same on to the exposed bed, characterised in that the device (16; 65) is connected by way of a vertical adjustment drive (36; 80) to the machine frame of the cleaning machine (3; 53) so that it may be directly lowered between the continuously gripped or lifted rails on to the top surface (35; 84) of the sleepers, and is designed to separate or part an upper or temporarily deposited, already cleaned ballast layer (17; 66) from a lower ballast layer (18; 67) which is to be cleanedas the machine advances - and the discharge position (19; 83) of the said device - for discharging the volume of ballast which has been picked up on to the exposed bed immediately behind the cutter bar (15; 64) - extends lengthwise in the longitudinal direction of the machine above the excavating chain cutter bar (15; 64) at least as far as into a region located behind the excavating chain cutter bar, viewed in the working direction.

2. A device according to claim 1, characterised in that the ballast separation device (16; 65) is designed to pick up cleaned, temporarily deposited ballast in the region in front of the excavating chain cutter bar (15; 64).

3. A device according to claim 1 or 2, characterised in that the ballast separation device (16; 65) is designed with at least one flanged wheel pair (44, 45; 78) or roller pair for continuous driving or contact on the two rails of the track (7; 52) which may be lifted by a track lifting device (9; 57) of the cleaning machine (3; 53).

4. A device according to claim 1, 2 or 3, characterised in that the ballast separation device (16; 65) has an overall length which extends from the discharge position (19; 83) as far as a pick-up position (20; 82) located essentially immediately behind an undercarriage (4; 51) or in a region of the track which has not yet been lifted, the overall length of the ballast separation device (16; 65) - for a machine without a track lifting device (9; 57) - preferably being such that it equals at least the length of double sleeper spacing or about half the length of the chain cutter bar (15; 64), e.g. about 1.2 m, and - for a machine with a track lifting device (9; 57) - preferably at least the length of six sleeper spacings, e.g. about 3.6 m.

5. A device according to one of claims 1 to 4, characterised in that the ballast separation device (16) which is vertically adjustable and movable on the rails (33) consists of a conveyor belt (37) - provided with a drive (47) for conveying in the longitudinal direction of the machine - , a ballast pick-up plate (38) disposed in front of it in the working direction and arranged with its front end immediately above the top surface (35) of the sleepers, and a sweeping brush (39) - associated with the ballast pick-up plate (38), rotatable about an axis (40) extending transversely to the longitudinal direction of the machine, and capable of being adjusted vertically or lowered by way of a drive (41).

6. A device according to one of claims 1 to 4, characterised in that the ballast separation device (65) which is vertically adjustable and movable on the rails consists of an essentially plane separation body (68) extending parallel to the track plane and disposed so as to butt directly up against the inner sides of the rails and against the top surface (84) of the sleepers and designed so as to be approximately laminar, which separation body is preferably composed of the base plate (69), designed more particularly with teeth at the front end, of a trough (70) provided with lateral boundary walls (77) and constructed so as to be open at the top and at the ends, in which there is disposed a conveyor belt (74) extending in the longitudinal direction of the machine and parallel to the base plate (69) and actable upon by way of a drive (74) - and extending from the discharge position (83) as far as the pickup position (82) - and comprising ballast-driving elements (76) extending transversely and reaching as far as the base plate (69).

7. A device according to claim 5 or 6, characterised in that the ballast separation device (16; 65) which is vertically adjustable and movable on the rails is provided at least with lateral boundary walls (42) - in each case arranged so as to extend essentially up to the inner side region of the railswhich extend in the longitudinal direction of the machine from the discharge position (19) to the pick-up position (20) or from the rear end of the conveyor belt (37) to the sweeping brush (39) - constituting the pick-up position (20) - or from one end to the other end of the base plate (69), and which are connected in each case to at least two flanged wheel pairs (44, 45) disposed so as to be spaced apart one behind the other in the longitudinal direction of the machine and to vertical adjustment drives (36) of guide rod pairs (43) linked to the machine frame (5), the two rear flanged wheels (45), in the working direction, preferably being mounted so as to be displaceable in the transverse direction and being connected to an expanding drive (46).

8. A device according to claim 5 and 6, characterised in that the drive (47; 74) of the conveyor belt (37 or 75) is designed for a rotational speed of the conveyor belt (37; 75) identical to the operational advance speed of the cleaning machine (3; 53).

9. A device according to one of claims 1 to 8, characterised in that the ballast separation device (16; 65) which is vertically adjustable and movable on the rails is connected to a vibrator (49; 81) preferably disposed on the conveyor belt (37; 75) or on the lateral boundary walls - more particularly for vibratory action in the longitudinal direction of the machine.

10. A mobile railway ballast bed cleaning machine installation for picking up, cleaning and reintroducing the bedding ballast of railway tracks, comprising at least one machine frame supported on undercarriages, a ballast excavating chain insertable for use transversely under the track framework, a ballast cleaning screen and conveyor belts for reintroducing the ballast and removing the spoil, and comprising a device for picking up ballast temporarily deposited on the ballast bed which is to be cleaned and for discharging the same on to the bed exposed by the excavating chain of the cleaning machine which extends transversely beneath the track framework, according to one of claims 1 to 9, characterised in that as well as the cleaning screen (10; 59) associated with the ballast excavating chain (8; 56) which is provided with the cutter bar (15; 64), there is provided a second cleaning screen (27; 72), disposed in front in the working direction, and also conveyor belts (11; 60; 12; 61; 73) for reintroducing or distributing ballast and for removing the spoil, the ballast separation device (16; 65) being provided between the two cleaning screens (10, 27; 59, 72) in the region immediately in front of the track lifting device (9; 57) or the excavating chain cutter bar (15; 64) so as to pick up the ballast-accumulating from the second cleaning screen (27; 72) and discharged by the distributing conveyor belt (28) on to the as yet uncleaned bed.

11. A machine installation according to claim 10, characterised in that respective ballast shoulder excavation devices (24, 25) are associated with the second cleaning screen (27) and distributing conveyor belts (28) are provided for discharging the ballast cleaned by the cleaning screen (27) from the shoulder region into the central region of the track - so that the said ballast may be picked up by the ballast separation device (16).

## Revendications

1. Dispositif pour une machine d'épuration du lit de ballast déplaçable par roulement sur la voie ferrée qui est relié à celle-ci en vue d'un parcours roulant avançant commun continu (non-stop) et qui est réalisé pour la réception de ballast situé à la voie ferrée ou intercalaire, dans le sens de travail devant un brin transversal de la chaîne de déblayage, s'étendant transversalement en-dessous de l'ossature de voie ferrée, de la machine d'épuration ainsi que pour le déversement de celui-ci sur le lit dégagé, caractérisé en ce que le dispositif (16; 65) est relié, pour l'abaissement direct entre les rails saisis ou soulevés de façon continue sur le côté supérieur des traverses (35; 84) au châssis de machine de la machine d'épuration (3; 53) par l'intermédiaire d'une commande de déplacement en hauteur (36; 80) et est réalisé pour la séparation ou la division d'une couche de ballast supérieure ou intercalaire, déjà nettoyée (17; 66) d'une couche de ballast inférieure (18; 67) à nettoyer - pendant le parcours roulant avançant de la machine - et s'étend dans sa longueur, dans la direction longitudinale de la machine, avec son emplacement ou station de déversement (19, 83) - pour le déversement du volume de ballast ramassé sur le lit dégagé directement derrière le brin transversal (15; 64) - au-dessus du brin transversal de la chaîne de déblayage (15; 64) jusqu'à une zone située, vue dans le sens de travail, derrière le brin transversal de la chaîne de déblayage.

2. Dispositif selon la revendication 1, caractérisé en ce que le dispositif de séparation de ballast (16; 65) est réalisé pour la réception de ballast épuré, intercalaire au voisinage devant le brin transversal de la chaîne de déblayage (15; 64).

3. Dispositif selon la revendication 1 ou 2, caractérisé en ce que le dispositif de séparation de ballast (16; 65) est réalisé pour l'amenée ou l'appui continu sur les deux rails de la voie ferrée pouvant être soulevée par l'intermédiaire d'un dispositif de levage de voie ferrée (9; 57) de la machine d'épuration (3; 53) avec au moins une paire de roues à boudin (44, 45; 78) ou paire à galets ou rouleaux.

4. Dispositif selon la revendication 1, 2 ou 3, caractérisé en ce que le dispositif de séparation de ballast (16; 65) présente une longueur de construction qui s'étend de l'emplacement ou station de déversement (19; 83) à un emplacement ou station de ramassage (20; 82) situé essentiellement directement derrière un train de roulement (4; 51) ou dans une zone de voie ferrée non encore soulevée, la longueur de construction du dispositif de séparation de ballast (16; 65) - pour une machine sans dispositif de levage de voie ferrée (9; 57) - est dimensionnée de façon à correspondre, de préférence, à au moins la longueur d'un double pas des traverses ou à peu près à la moitié de la longueur du brin transversal de la chaîne (15; 64), par exemple à environ 1,2 m, et - pour une machine avec un dispositif de levage de voie ferrée (9; 57) - de préférence à au moins la longueur de six pas des traverses, par exemple à environ 3,6 m.

5. Dispositif selon l'une des revendications 1 à 4, caractérisé en ce que le dispositif de séparation de ballast déplaçable en hauteur et déplaçable par roulement sur les rails (33) est constitué d'une bande transporteuse (37) - pourvu d'une commande (47) pour le transport dans la direction longitudinale de la machine - , d'une lame (38) de ramassage de ballast placée devant celle-ci dans le sens de travail, disposé par son extrémité avant directement au-dessus du côté supérieur de traverse (35), et d'une brosse de balayage (39) associée à la lame (38) de ramassage de ballast, pouvant tourner autour d'un axe (40) s'étendant transversalement à la direction longitudinale de la machine et pouvant être déplacée en hauteur ou abaissée par l'intermédiaire d'une commande (41).

6. Dispositif selon l'une des revendications 1 à 4, caractérisé en ce que le dispositif de séparation de ballast (65) déplaçable en hauteur et déplaçable par roulement sur les rails est constitué d'un corps séparateur (68) essentiellement plan et s'étendant parallèlement au plan de voie ferrée, disposé directement adjacente au côté intérieur des rails et au côté supérieur (84) des traverses, réalisé à peu près en forme de plaque, qui est constitué de préférence par la plaque de fond (69) réalisée à l'extrémité avant notamment de façon dentée d'une auge (70) pourvue de parois de délimitation latérale et réalisées de façon ouverte sur le haut ainsi que sur les côtés frontaux, dans laquelle est disposée une bande transporteuse (75) s'étendant parallèlement à la direction longitudinale de la machine et à la plaque de fond (69) et pouvant être sollicitée par une commande (74) - s'étendant de l'emplacement ou station de déversement (83) jusqu'à l'emplacement ou station de ramassage (82) - et présentant des organes d'entraînement de ballast (76) s'étendant transversalement et jusqu'à la plaque de fond (69).

7. Dispositif selon la revendication 5 ou 6, caractérisé en ce que le dispositif de séparation de ballast (16; 65) déplaçable en hauteur et déplaçable par roulement sur les rails est équipé au moins de parois de délimitation latérale (42) - disposées respectivement essentiellement jusqu'à la zone côté intérieur des rails, qui s'étendent dans la direction longitudinale de la machine de l'emplacement de déversement (19) jusqu'à l'emplacement de ramassage (20) ou de l'extrémité arrière de la bande transporteuse (37) jusqu'à la brosse de balayage (39) - constituant l'emplacement de ramassage (20) - ou d'une extrémité à l'autre extrémité de la plaque de fond (69) et sont reliées, respectivement, à au moins deux paires de roues à boudin (44, 45) disposées à un certain écart dans la direction longitudinale de la machine, et à des commandes de déplacement en hauteur (36) de paires de guides (43) articulées au châssis de machine (5), les deux roues à boudin arrière dans le sens de travail sont montées, de préférence, déplaçables dans la direction transversale et sont reliées à une commande d'écartement (46).

8. Dispositif selon la revendication 5 et 6, caractérisé en ce que la commande (47; 74) de la bande transporteuse (37, 75) est réalisée pour une vitesse périphérique de la bande transporteuse (37; 75) qui est égale à la vitesse du parcours roulant avançant de travail de la machine d'épuration (3; 53).

9. Dispositif selon l'une des revendications 1 à 8, caractérisé en ce que le dispositif de séparation de ballast (16; 65) déplaçable en hauteur et déplaçable par roulement sur les rails est relié à un vibrateur (49; 81) disposé de préférence sur la bande transporteuse (37; 75) ou sur les parois de délimitation latérales - notamment pour la sollicitation en vibration dans la direction longitudinale de la machine.

10. Installation de machine d'épuration du lit de ballast déplaçable par roulement sur la voie ferrée pour le ramassage, le nettoyage et la redistribution ou le déversement du lit de ballast de voies ferrées de chemin de fer, comprenant au moins un châssis de machine prenant appui sur des trains de roulement, une chaîne de déblayage de ballast pouvant être introduite transversalement pour l'utilisation en-dessous de l'ossature de voie ferrée, un tamis d'épuration de ballast et des bandes transporteuses pour la remise en place du ballast et l'évacuation des déblais, ainsi qu'un dispositif pour le ramassage du ballast intercalaire sur le lit de ballast à nettoyer et pour le déversement de celui-ci sur le lit dégagé par la chaîne de déblayage s'étendant transversalement en-dessous de l'ossature de voie ferrée de la machine d'épuration selon l'une des revendications 1 à 9, caractérisée en ce qu'on prévoit à côté du tamis d'épuration (10; 59) associé à la chaîne de déblayage de ballast (8; 56) pourvue du brin transversal (15; 64) un deuxième tamis d'épuration (27; 72) placé devant dans le sens de travail, ainsi que des bandes transporteuses (11; 60; 12; 61; 73) pour la remise en place ou la nouvelle distribution du ballast et pour l'évacuation des déblais, le dispositif de séparation de ballast (16; 65) étant prévu entre les deux tamis d'épuration (10, 27; 59, 72) au voisinage directement devant le dispositif de levage de voie ferrée (9; 57) ou du brin transversal de la chaîne de déblayage (15; 64) pour le ramassage du ballast provenant du deuxième tamis d'épuration (27; 72) et déversé par la bande transporteuse de répartition (28) sur le lit non encore nettoyé.

11. Installation de machine selon la revendication 10, caractérisée en ce qu'un dispositif d'excavation élévateur de flancs de ballast (24, 25) est associé, respectivement au deuxième tamis d'épuration (27) et que des bandes transporteuses de répartition (28) sont prévues pour le déversement du ballast nettoyé par le tamis d'épuration (27) de la zone des flancs dans la zone médiane de voie ferrée, pour la réception de celui-ci par le dispositif de séparation de ballast (16).
